# EUROPÄISCHE PATENTSCHRIFT

(11) **EP 1 370 167 B1**
(45) Veröffentlichungstag und Bekanntmachung des Hinweises auf die Patenterteilung: **04.10.2006**
(21) Anmeldenummer: 02703432.1
(22) Anmeldetag: 18.03.2002
(51) Int. Cl.: A47C 23/06

(54) **BANDKOMBINATION ZUR POSITIONIERUNG VON LATTEN IN EINEM LATTENROST**
TAPE COMBINATION FOR POSITIONING SLATS ON A SLATTED FRAME
COMBINAISON DE BANDES PERMETTANT DE POSITIONNER DES LATTES DANS UN SOMMIER A LATTES

(30) Priorität: 19.03.2001 CH 499012001
(43) Veröffentlichungstag der Anmeldung: 17.12.2003
(73) Patentinhaber: Studio Hüsler AG, 6402 Merlischachen (CH)
(72) Erfinder: HÜSLER, Balthasar, CH-4538 Oberbipp (CH)
(74) Vertreter: Frei, Alexandra Sarah
(86) Internationale Anmeldenummer: PCT/CH2002/000157
(87) Internationale Veröffentlichungsnummer: WO 2002/074134

(56) Entgegenhaltungen:
- WO-A-96/28072
- DE-U- 20 017 346

## Beschreibung

Die Erfindung liegt auf dem Gebiete der Möbelherstellung und betrifft eine Bandkombination nach dem Oberbegriff des ersten Patentanspruchs. Die Bandkombination ist ein mindestens bereichsweise doppeltes Band, das eine Reihe von mindestens auf einer Seite offenen Taschen bildet. Die Bandkombination dient insbesondere zur Positionierung von Latten in einem Lattenrost.

Es ist beispielsweise aus der Publikation EP-0243383 bekannt, Lattenroste für Liege-oder Sitzflächen als von einem Gestell im wesentlichen unabhängige Einheiten zu gestalten mit Hilfe eines Lattentuches, das meist rechteckig ist und entlang von zwei einander gegenüberliegenden Kanten je eine Reihe von gegen den mittleren Bereich des Tuches offenen Taschen aufweist. Die Latten sind etwas länger als der Abstand zwischen einander gegenüberliegenden Taschen und die Enden jeder Latte werden in zwei einander gegenüberliegende Taschen gesteckt. Das Lattentuch wird durch die Latten gespannt und hält dadurch die Latten in einer parallelen Position fest. Ein derartiger aus Latten und Lattentuch bestehender Lattenrost stellt eine stabile Einheit dar, die quer zur Lattenausrichtung flexibel und dadurch aufrollbar ist.

Lattenroste der genannten Art werden üblicherweise zusammen mit quer zur Lattenausrichtung positionierten, elastisch federnden Längsholmen verwendet, die zwischen einer Auflage (Bettgestell oder Boden) und dem Lattenrost positioniert werden, wodurch eine federnde Liege- oder Sitzfläche entsteht. Die Längsholmen können dabei direkt am Lattentuch befestigt sein. Das Lattentuch kann auch ein Teil einer Matratzenumhüllung sein, so dass Matratze, Lattenrost und gegebenenfalls Längsholmen zu einer Einheit werden (z.B. offenbart in WO-99/35940).

Zur Herstellung eines Lattentuches ist es am einfachsten, zwei einander gegenüberliegende Randbereiche eines rechteckigen Tuches umzufalten und die umgefalteten Randbereiche zu gegen die Tuchmitte offenen Taschen abzusteppen. Derartige Lattentücher sind zwar relativ einfach herzustellen, haben aber einen Nachteil. Wenn die Latten in die Taschen gesteckt werden, verkürzen sich die Taschenreihen gegenüber dem mittleren Tuchbereich, so dass das Tuch dann nicht mehr flach ausgelegt werden kann. Dies sieht insbesondere dann nicht befriedigend aus, wenn das Tuch ein Teil einer Matratzenumhüllung ist, die man gerne straff hätte. Der Nachteil hat auch eine ökonomische Seite, denn das Tuch muss länger geschnitten werden als es wirklich sein muss. Denselben Nachteil haben auch Bänder, die zur Bildung der Taschen flach auf ein Lattentuch aufgenäht werden.

Dem genannten Nachteilen wird gemäss dem Stande der Technik begegnet, indem die Taschenreihen durch Aufnähen von Taschenbändern erstellt werden, wobei die Taschenbänder entweder etwas länger sind als das Lattentuch und entsprechend aufgenäht werden oder wobei die Taschenbänder mindestens teilweise elastisch dehnbar sind.

Es werden also einfache, nicht wesentlich dehnbare Bänder nicht flach auf das Lattentuch aufgenäht, sondern derart, dass sie dreidimensionale Taschen bilden, oder es werden doppelte Bänder, die flache Taschen bilden oder mindestes Öffnungen (Knopflochbänder) aufweisen etwas gestaucht auf dem Lattentuch aufgenäht. In beiden Fällen ist die Näharbeit zur Verbindung der nicht flach aufeinanderliegenden Teile aufwendig. Andererseits werden die Bänder ganz oder teilweise aus einem elastisch dehnbaren Material hergestellt und flach aufgenäht. Das dehnbare Material soll dann durch die in den Taschen eingesteckten Lattenenden derart gedehnt werden, dass die Lattendicke kompensiert wird. In der Publikation WO-96/28072 werden beispielsweise doppelte Taschenbänder beschrieben deren Taschen je einen nicht dehnbaren und einen dehnbaren Teil aufweisen. Mit derartigen Bändern kann erreicht werden, dass das Lattentuch auch flach liegt, wenn die Latten in die Taschen eingesteckt sind, allerdings aber nur dann, wenn die Lattenposition sehr exakt so ist, dass die Latten mit nur einer Breitseite auf dem nicht dehnbaren Taschenteil aufliegen und der dehnbare Taschenteil sich um die zweite Breitseite und die beiden Schmalseiten legt. Es zeigt sich, dass eine derartige Position der Lattenenden in den Taschen zwar erstellbar aber bedingt durch die Zugkraft des elastisch gedehnten Materials nicht stabil ist, so dass mindestens beim Gebrauch des Lattenrostes doch eine Verkürzung der Taschenreihe gegenüber dem mittleren Teil des Lattentuches auftritt. Dasselbe gilt auch für einfache, elastisch dehnbare Bäder, die zur Bildung von Taschen direkt auf das Lattentuch aufgenäht werden.

Die Erfindung stellt sich nun die Aufgabe, eine Bandkombination zu schaffen, die wie die genannten mindestens teilweise elastisch dehnbaren Taschenbänder flach auf einem Lattentuch aufgenäht werden kann, die aber mit und ohne eingesteckte Latten sowie auch im Betrieb eine unveränderte Länge hat, wie dies undehnbare, entsprechend eben nicht flach aufgenähte Bänder tun. Trotzdem soll die erfindungsgemässe Bandkombination einfach herzustellen sein.

Diese Aufgabe wird gelöst durch die Bandkombination, wie sie in den Patentansprüchen definiert ist.

Die erfindungsgemässe Bandkombination wird in Form von zwei im wesentlichen flach aufeinanderliegenden Bandteilen hergestellt, wobei die beiden Bandteile derart miteinander verbunden werden, dass sie eine Reihe von mindestens auf einer Seite offenen, aber flachen Taschen bilden. Dabei besteht der erste Bandteil aus einem mindestens in Richtung der Bandlänge schrumpfbaren Material und der zweite Bandteil aus einem nicht oder weniger schrumpfbaren Material. Diese Bandkombination mit den flachen Taschen wird schrumpfenden Bedingungen ausgesetzt, wodurch sich der erste, schrumpfbare Bandteil verkürzt und der zweite Bandteil seine ursprüngliche Länge beibehält oder sich mindestens bedeutend weniger verkürzt, so dass die ursprünglich flachen Taschen einen durch Schrumpfung verkürzten Taschenboden und einen im wesentlichen ungeschrumpften, sich über dem Taschenboden wölbenden Taschenteil aufweisen.

Für die Anwendung in Lattenrosten sind die Materialien der beiden Bandteile derart zu wählen, dass nach der Schrumpfung die Länge des ersten Bandteils etwa 95% der Länge des zweiten Bandteils beträgt.

Die Schrumpfbarkeit von textilen Materialien ist in der Textilbranche bekannt. Der Fachmann kann also zur Herstellung der erfindungsgemässen Bandkombination ohne Schwierigkeiten zwei Bandmaterialien derart kombinieren, dass deren Ausdehnung in Bandlänge nach einem entsprechend eingerichteten Schrumpfungsverfahren sich wie beispielsweise 95:100 verhalten. Die Schrumpfeigenschaften von Baumwolle sind beispielsweise in bekannter Weise abhängig von der Fadenqualität, von der Temperatur, die bei einer für die Schrumpfung vorgenommenen Waschung angewendet wird, und von der Spannung, unter der das Material nach der Waschung getrocknet wird. Viele Kunstfasermaterialien, wie beispielsweise Nylon, schrumpfen nicht, wenn sie den für Baumwolle geeigneten Schrumpfbedingungen ausgesetzt werden.

Die erfindungsgemässe Bandkombination weist also beispielsweise einen ersten Bandteil auf, der im wesentlichen aus Baumwolle besteht, und einen zweiten Bandteil, der im wesentlichen aus Nylon besteht, wobei die beiden Bandteile vor der Schrumpfung im wesentlichen flach aneinander liegen. Nach der Schrumpfung bildet der baumwollene Bandteil die geschrumpften Taschenböden und der Bandteil aus Nylon die sich über die Taschenböden wölbenden Taschenteile.

Derselbe Effekt wird erzielt durch eine Kombination von zwei Bandteilen, die beide aus Baumwolle bestehen, von denen aber der eine in einem geschrumpften und der zweite in einem noch schrumpfbaren Zustand ist. Die Bandkombination wird flach hergestellt und dann einem Schrumpfprozess unterzogen, wobei der bereits geschrumpfte Bandteil seine ursprüngliche Länge im wesentlichen beibehält und der schrumpfbare Bandteil verkürzt wird.

Zwei beispielhafte Ausführungsformen der erfindungsgemässen Bandkombination werden im Zusammenhang mit den folgenden Figuren im Detail beschrieben. Dabei zeigen:
- **Figur 1**: eine erste, beispielhafte Ausführungsform der erfindungsgemässen Bandkombination in einer dreidimensionalen Darstellung;
- **Figur 2**: die Ausführungsform der erfindungsgemässen Bandkombination gemäss Figur 1 mit eingesteckten Latten, im Schnitt parallel zur Bandlänge;
- **Figur 3**: eine zweite, beispielhafte Ausführungsform der erfindungsgemässen Bandkombination.

**Figur 1** zeigt eine erste, beispielhafte Ausführungsform der erfindungsgemässen Bandkombination. Diese weist über ihre Länge alternierend, doppelte Bereiche 1 und einfache Bereiche 2 auf, wobei in den doppelten Bereichen 1 der erste Bandteil 3 und der zweite Bandteil 4 voneinander getrennt und in den einfachen Bereichen 2 die beiden Bandteile 3 und 4 ineinander integriert sind. Derartige Bänder mit alternierenden doppelten und einfachen Bereichen 1 und 2 sind aus der Bandweberei-Technik an sich bekannt. Sie werden beispielsweise wie folgt hergestellt: Für die einfachen Bandbereiche 2 werden zwei Schussfäden alternierend oder gemeinsam durch eine Lage von Kettfäden geschossen. Für die doppelten Bereiche 1 werden die Kettfäden für das Weben der beiden Bandteile in zwei Lagen aufgetrennt, derart, dass sie beispielsweise alternierend dem einen und dem anderen Bandteil 3 und 4 zugeordnet werden und von den beiden Schussfäden wird der eine durch die eine Lage von Kettfäden und der zweite durch die andere Lage von Kettfäden geschossen.

Die Kettfäden, die für das Weben der doppelten Bandteile dem in der Figur unteren, ersten Bandteil 3, der nach dem Schrumpfen die Taschenböden bildet, zugeordnet werden, bestehen aus dem schrumpfbaren Material (z.B. Baumwolle), die Kettfäden, die dem in der Figur oberen, zweiten Bandteil 4, der nach dem Schrumpfen die sich über die Taschenböden wölbenden Taschenteile bildet, zugeordnet werden bestehen aus dem nicht schrumpfbaren Material (z.B. Nylon). Die Schrumpfbarkeit des Materials der Schussfäden ist wenig relevant. Die Schussfäden bestehen beispielsweise auch aus Baumwolle.

Die Länge der fertigen Bandkombination, wie sie in der Figur 1 dargestellt ist, ist definiert durch die Länge der geschrumpften Kettfäden. Die Länge der sich über die geschrumpften Taschenböden wölbenden Bandteile 4 durch das Schrumpfungsverhältnis zwischen erstem und zweitem Bandteil (3 und 4).

**Figur 2** zeigt die Bandkombination gemäss Figur 1 mit eingesteckten Latten 6 im Schnitt parallel zur Länge der Bandkombination. Aus dieser Figur ist ersichtlich, dass bei einer guten Abstimmung der Abmessung der doppelten Bandbereiche 1 und des Schrumpfungsverhältnisses zwischen erstem und zweitem Bandteil 3 und 4 auf die Lattenquerschnitte ein Taschenband erstellbar ist, in dessen Taschen die Lattenenden durch Reibung leicht gehalten werden, dessen Länge sich aber durch das Einstecken der Latten nicht ändert.

**Figur 3** zeigt eine zweite, beispielhafte Ausführungsform der erfindungsgemässen Bandkombination. Die beiden Bandteile 3 und 4 dieser Bandkombination sind zwei voneinander unabhängig hergestellt Bänder, die flach aufeinandergelegt durch eine Steppung 12 derart miteinander verbunden sind, dass sie zuerst flache, beispielsweise gegen eine Seite offene Taschen bilden. Die beiden Bandteile 3 und 4 sind wiederum aus zwei verschieden schrumpfbaren Materialien hergestellt, so dass die Bandkombination bzw. deren Taschen nach einem Schrumpfungsverfahren die in der Figur 3 dargestellte Form haben.

Für die Herstellung der Bandkombination, wie sie in der Figur 3 dargestellt ist, eignet sich insbesondere die Verwendung eines vorgeschrumpften, also nicht mehr wesentlich schrumpfbaren Baumwollbandes für den Bandteil 4 und eines noch schrumpfbaren Baumwollbandes für den Bandteil 3.

Vorteilhafterweise ist der zweite, nicht geschrumpfte Bandteil 4 etwas schmaler als der erste, geschrumpfte Bandteil 3, derart, dass der erste Bandteil 3 den zweiten Bandteil 4 auf beiden Seiten überragt. Entlang dieser überragenden Bereiche 13 und 14 kann die Bandkombination in einer Steppung 15 flach auf einem Lattentuch aufliegend auf dieses aufgenäht werden.

Eine Bandkombination aus zwei Bandteilen 3 und 4, die nicht gleich breit sind, lässt sich auch durch Weben, das heisst, ohne Zusammennähen der Bandteile, direkt erstellen, wie das im Prinzip für die in der Figur 1 dargestellte Bandkombination beschrieben ist. Für diesen Webprozess werden schrumpfbare Kettfäden auf einer grösseren Web-Breite vorgesehen als nicht schrumpfbare Kettfäden und wird der den schrumpfbaren Kettfäden zugeordnete Schussfaden über die ganze Breite verwoben, während der den nicht schrumpfbaren Kettfäden zugeordnete Schussfaden nur über einen Teil der Breite verwoben wird. Sollen die Taschen auch einseitig geschlossen sein, wie dies in der Figur 3 dargestellt ist, wird der Schussfaden, der den nicht schrumpfbaren Kettfäden zugeordnet ist, entlang der zu schliessenden Taschenseite über eine kleine Teilbreite über die ganze Bandlänge mit schrumpfbaren und nicht schrumpfbaren Kettfäden verwoben.

## Patentansprüche

1. Bandkombination mit einem ersten Bandteil (3) und einem zweiten Bandteil (4), die im wesentlichen aneinanderliegen und die derart miteinander verbunden sind, dass sie zusammen eine sich über die Länge der Bandkombination erstreckende Reihe von mindestes auf einer Seite offenen Taschen bilden, **dadurch gekennzeichnet, dass** der erste Bandteil (3) durch Schrumpfung gegenüber dem zweiten Bandteil (4) verkürzt ist, so dass der erste Bandteil (3) in jeder Tasche einen Taschenboden bildet und der zweite Bandteil (4) sich über dem Taschenboden wölbt.

2. Bandkombination nach Anspruch 1, **dadurch gekennzeichnet, dass** der erste Bandteil (3) mindestens teilweise aus einem bei vorgegebenen Bedingungen geschrumpftem Material und der zweite Bandteil (4) mindestens teilweise aus einem Material besteht, das bei den vorgegebenen Bedingungen nicht schrumpfbar oder weniger schrumpfbar ist.

3. Bandkombination nach Anspruch 1 oder 2, **dadurch gekennzeichnet, dass** der erste Bandteil (3) mindestens teilweise aus schrumpfbarer Baumwolle und der zweite Bandteil (4) mindestens teilweise aus einem nicht schrumpfbaren oder weniger schrumpfbaren Kunststoff besteht.

4. Bandkombination nach Anspruch 1 oder 2, **dadurch gekennzeichnet, dass** der zweite Bandteil (4) mindestens teilweise aus vorgeschrumpfter Baumwolle und der erste Bandteil (3) mindestens teilweise aus nicht vorgeschrumpfter Baumwolle besteht.

5. Bandkombination nach einem der Ansprüche 2 bis 4, **dadurch gekennzeichnet, dass** die beiden Bandteile (3 und 4) aus Kettfäden und Schussfäden gewoben sind und dass die Kettfäden des ersten Bandteiles (3) aus dem schrumpfbaren Material und die Kettfäden des zweiten Bandteils (4) aus dem nicht oder weniger schrumpfbaren Material bestehen.

6. Bandkombination nach Anspruch 5, **dadurch gekennzeichnet, dass** die Kettfäden des ersten Bandteils (3) aus Baumwolle und die Kettfäden des zweiten Bandteils (4) aus Nylon bestehen.

7. Bandkombination nach einem der Ansprüche 1 bis 6, **dadurch gekennzeichnet, dass** sie in einem einzigen Webvorgang hergestellt ist und dass sie auf ihrer Länge alternierend einfache Bereiche (2) und doppelte Bereiche (1) aufweist, wobei in den einfachen Bereichen die beiden Bandteile (3 und 4) ineinander integriert sind und in den doppelten Bereichen (1) voneinander getrennt.

8. Bandkombination nach einem der Ansprüche 1 bis 6, **dadurch gekennzeichnet, dass** die beiden Bandteile (3 und 4) zwei unabhängig voneinander hergestellte Bänder sind, die derart zusammengenäht sind, dass sie eine Reihe von Taschen bilden.

9. Bandkombination nach einem der Ansprüche 1 bis 8, **dadurch gekennzeichnet, dass** der zweite Bandteil (4) schmaler ist als der erste Bandteil (3).

10. Anwendung einer Bandkombination nach einem der Ansprüche 1 bis 9 zur Positionierung von Latten in einem Lattenrost.

11. Verfahren zur Herstellung einer Bandkombination mit einem ersten Bandteil (3) und einem zweiten Bandteil (4), die im wesentlichen aneinanderliegen und die derart miteinander verbunden sind, dass sie zusammen eine sich über die Länge der Bandkombination erstreckende Reihe von mindestes auf einer Seite offenen Taschen bilden, **dadurch gekennzeichnet, dass** ein mindestens teilweise aus einem bei vorgegebenen Bedingungen schrumpfbaren Material bestehender, erster Bandteil (1) und ein aus einem bei den vorgegebenen Bedingungen nicht oder weniger schrumpfbaren Material bestehender, zweiter Bandteil (4) im wesentlichen flach aufeinanderliegend derart miteinander verbunden werden, dass sie eine Reihe von mindestens auf einer Seite offenen Taschen bilden, und dass die beiden miteinander verbundenen Bandteile (3 und 4) den vorgegebenen Bedingungen unterzogen werden.

12. Verfahren nach Anspruch 11, **dadurch gekennzeichnet, dass** die beiden Bandteile (3 und 4) in einem einzigen Webvorgang hergestellt und miteinander verbunden werden.

13. Verfahren nach Anspruch 11, **dadurch gekennzeichnet, dass** die Bandteile (3 und 4) separat gewoben und dann zusammengenäht werden.

14. Verfahren nach einem der Ansprüche 11 bis 13, **dadurch gekennzeichnet, dass** der erste Bandteil (3) mindestens teilweise aus Baumwolle besteht und dass die Bandkombination zur Schrumpfung der Baumwolle bei einer vorgegebenen Temperatur gewaschen und dann in einem gespannten Zustand getrocknet wird.

## Claims

1. A ribbon combination with a first ribbon part (3) and a second ribbon part (4) lying substantially against each other and being joined to one another in such a manner, that together they form a row of pouches being open at least on one side, the row extending over the length of the ribbon combination, **characterized in that** the first ribbon part (3) is shortened through shrinkage relative to the second ribbon part (4), so that the first ribbon part (3) forms a pouch bottom in every pouch and the second ribbon part (4) arches over the pouch bottom.

2. A ribbon combination in accordance with claim 1, **characterized in that** the first ribbon part (3) consists at least partially of a material which has been shrunk under predefined conditions and the second ribbon part (4) consists at least partially of a material, which under the predefined conditions is either non-shrinkable or else less shrinkable than the material of the first ribbon part.

3. A ribbon combination according to claim 1 or 2, **characterized in that** the first ribbon part (3) consists at least partially of shrinkable cotton material and the second ribbon part (4) consists at least partially of a non-shrinkable or less shrinkable synthetic fabric.

4. A ribbon combination in accordance with claim 1 or 2, **characterized in that** the second ribbon part (4) consists at least partially of pre-shrunken cotton material and the first ribbon part (3) consists at least partially of non-pre-shrunken cotton material.

5. A ribbon combination according to one of claims 2 to 4, **characterized in that** the two ribbon parts (3 and 4) are woven with warp threads and weft threads and that the warp threads of the first ribbon part (3) consist of a shrinkable material and the warp threads of the second ribbon part (4) consist of the non-shrinkable or less shrinkable material.

6. A ribbon combination in accordance with claim 5, **characterized in that** the warp threads of the first ribbon part (3) consist of cotton material and the warp threads of the second ribbon part (4) consist of nylon material.

7. A ribbon combination according to one of claims 1 to 6, **characterized in that** it is manufactured in a single weaving process and that it comprises alternating over its length single-layer sectors (2) and double-layer sectors (1), wherein in the single-layer sectors the two ribbon parts (3 and 4) are integrated in each other and in the double-layer sectors (1) the two ribbon parts are separate from one another.

8. A ribbon combination in accordance with one of claims 1 to 6, **characterized in that** the two ribbon parts (3 and 4) are two ribbons having been manufactured independently of one another and being stitched together to form the row of pouches.

9. A ribbon combination according to one of claims 1 to 8, **characterized in that** the second ribbon part (4) is narrower than the first ribbon part (3).

10. Use of a ribbon combination in accordance with one of claims 1 to 9 for fixing laths in a grid-like arrangement.

11. Process for manufacturing a ribbon combination comprising a first ribbon part (3) and a second ribbon part (4), the two ribbon parts lying against each other and being joined together to form a row of pouches open at least on one side, the row of pouches extending over the length of the ribbon combination, **characterized in that** the first ribbon part (3) which consists at least partially of a material being shrinkable under predefined conditions and the second ribbon part (4) which consists at least partially of a material being non-shrinkable or less shrinkable than the material of the first ribbon part under the predefined conditions are positioned flat against each other and are joined to one another to form a row of pouches being open at least on one side, and that the two joined ribbon parts (3 and 4) are subjected to the predefined conditions.

12. Process in accordance with claim 11, **characterized in that** the two ribbon parts (3 and 4) are manufactured and joined to one another in a single weaving process.

13. Process according to claim 11, **characterized in that** the ribbon parts (3 and 4) are woven separately and are then stitched together.

14. Process in accordance with one of claims 11 to 13, **characterized in that** the first ribbon part (3) consists at least partially of cotton material and that, for the shrinking process, the ribbon combination is washed at a predefined temperature and thereupon is dried under tension.

## Revendications

1. Combinaison de bandes comprenant une première partie de bande (3) et une seconde partie de bande (4) qui sont placées sensiblement l'une à côté de l'autre et qui sont reliées entre elles de manière à former conjointement une rangée de poches ouvertes au moins sur un côté, laquelle s'étend sur la longueur de la combinaison de bandes, **caractérisée en ce que** la première partie de bande (3) est raccourcie par rétraction par rapport à la seconde partie de bande (4), de sorte que la première partie de bande (3) forme un fond de poche dans chaque poche et de sorte que la seconde partie de bande (4) se courbe sur le fond de poche.

2. Combinaison de bandes selon la revendication 1, **caractérisée en ce que** la première partie de bande (3) est constituée au moins partiellement d'un matériau rétracté dans des conditions prescrites et **en ce que** la seconde partie de bande (4) est constituée au moins partiellement d'un matériau non rétractable ou moins rétractable dans des conditions prescrites.

3. Combinaison de bandes selon l'une ou l'autre des revendications 1 et 2, **caractérisée en ce que** la première partie de bande (3) est constituée au moins partiellement de coton rétractable **en ce que** la seconde partie de bande (4) est constituée au moins partiellement d'une matière plastique non rétractable ou moins rétractable.

4. Combinaison de bandes selon l'une ou l'autre des revendications 1 et 2, **caractérisée en ce que** la seconde partie de bande (4) est constituée au moins partiellement de coton pré-rétracté et **en ce que** la première partie de bande (3) est constituée au moins partiellement de coton non pré-rétracté.

5. Combinaison de bandes selon l'une des revendications 2 à 4, **caractérisée en ce que** les deux parties de bande (3 et 4) sont tissées à partir de fils de chaîne et de fils de trame et **en ce que** les fils de chaîne de la première partie de bande (3) sont constitués du matériau rétractable et les fils de chaîne de la seconde partie de bande (4) sont constitués du matériau non rétractable ou moins rétractable.

6. Combinaison de bandes selon la revendication 5, **caractérisée en ce que** les fils de chaîne de la première partie de bande (3) sont constitués de coton et **en ce que** les fils de chaîne de la seconde partie de bande (4) sont constitués de nylon.

7. Combinaison de bandes selon l'une des revendications 1 à 6, **caractérisée en ce qu'**elle est fabriquée en une seule étape de tissage et **en ce qu'**elle présente des zones simples (2) et des zones doubles (1) en alternance sur sa longueur, les deux parties de bande (3 et 4) étant intégrées l'une dans l'autre dans les zones simples et étant séparées l'une de l'autre dans les zones doubles (1).

8. Combinaison de bandes selon l'une des revendications 1 à 6, **caractérisée en ce que** les deux parties de bande (3 et 4) sont deux bandes fabriquées indépendamment l'une de l'autre et qui sont cousues l'une à l'autre de manière à former une rangée de poches.

9. Combinaison de bandes selon l'une des revendications 1 à 8, **caractérisée en ce que** la seconde partie de bande (4) est plus étroite que la première partie de bande (3).

10. Application d'une combinaison de bandes selon l'une des revendications 1 à 9 pour le positionnement de lattes dans un sommier à lattes.

11. Procédé pour fabriquer une combinaison de bandes comprenant une première partie de bande (3) et une seconde partie de bande (4) qui sont placées sensiblement l'une à côté de l'autre et qui sont reliées entre elles de manière à former conjointement une rangée de poches ouvertes au moins sur un côté, laquelle s'étend sur la longueur de la combinaison de bandes, **caractérisé en ce qu'**une première partie de bande (3) constituée au moins partiellement d'un matériau rétractable dans des conditions prescrites et une seconde partie de bande (4) constituée d'un matériau non rétractable ou moins rétractable dans des conditions prescrites sont reliées l'une à l'autre en étant posées sensiblement à plat l'une sur l'autre de manière à former une rangée de poches ouvertes au moins sur un côté et **en ce que** les deux parties de bande (3 et 4) reliées entre elles sont soumises aux conditions prescrites.

12. Procédé selon la revendication 11, **caractérisé en ce que** les deux parties de bande (3 et 4) sont fabriquées et reliées entre elles dans une seule étape de tissage.

13. Procédé selon la revendication 11, **caractérisé en ce que** les deux parties de bande (3 et 4) sont tissées séparément et sont ensuite cousues l'une à l'autre.

14. Procédé selon l'une des revendications 11 à 13, **caractérisée en ce que** la première partie de bande (3) est constituée au moins partiellement de coton et **en ce que** la combinaison de bandes est lavée à une température prescrite et est ensuite séchée dans un état tendu pour la rétraction du coton.
